# EUROPÄISCHE PATENTSCHRIFT

(11) **EP 0 043 403 B1**
(45) Veröffentlichungstag und Bekanntmachung des Hinweises auf die Patenterteilung: **02.05.1984**
(21) Anmeldenummer: 81101677.3
(22) Anmeldetag: 07.03.1981
(51) Int. Cl.: B65B 35/30, B65G 47/22

(54) **Vorrichtung zur geordneten Übergabe von aufeinanderfolgend herangeführten Gegenständen oder Gegenstandsgruppen**
Device for arranged transfer of successively advanced objects or groups of objects
Dispositif pour la délivrance ordonnée d'objets ou de groupes d'objets amenés successivement

(30) Priorität: 27.06.1980 DE 3024103
(43) Veröffentlichungstag der Anmeldung: 13.01.1982
(73) Patentinhaber: Meyer, Alfons, D-7050 Waiblingen (DE)
(72) Erfinder: Meyer, Alfons, D-7050 Waiblingen (DE)
(74) Vertreter: Patentanwälte Rüger, Barthelt & Abel

## Beschreibung

Die Erfindung betrifft eine Vorrichtung zur geordneten Übergabe von in einer vorbestimmten Transportrichtung in Abständen Aufeinanderfolgend herangeführten Gegenständen oder Gegenstandsgruppen an eine Weiterverarbeitungsstation, mit einer die Gegenstände einzeln oder gruppenweise in der Transportrichtung in eine Übergabestation transportierenden Transportvorrichtung, der in der Übergabestation eine im Takt der ankommenden Gegenstände oder Gegenstandsgruppen arbeitende Schwenkvorrichtung nachgeordnet ist, der die einzelnen Gegenstände oder Gegenstandsgruppen durch ein taktweise in fester Abhängigkeit von der Bewegung der Schwenkvorrichtung arbeitendes Einstoßteil einer Einstoßvorrichtung zuführbar sind und durch die die einzeln zugeführten Gegenstände oder Gegenstandsgruppen jeweils mittels eines in einer Aufnahmestellung stehenden Aufnahmeteiles ergreifbar und um 90° in eine Übergabestellung hochschwenkbar sind, sowie mit einer in fester taktweiser Abhängigkeit von der Bewegung der Schwenkvorrichtung angetriebenen Ausstoßvorrichtung, durch die die in der Übergabestellung stehenden Gegenstände oder Gegenstandsgruppen aus dem Aufnahmeteil der Schwenkvorrichtung in einer Eingaberichtung für die Weiterverarbeitungsstation ausstoßbar sind.

Eine Vorrichtung mit diesen Merkmalen, die insbesondere zum Verpacken von Windeln oder dergl. dient, ist bekannt (DE-A-27 49 424). Bei dieser Vorrichtung werden Windelstapel aufeinanderfolgend von einem die Transportvorrichtung bildenden Schieber in seitlicher Richtung auf eine Plattform der Schwenkvorrichtung geschoben, die Aufnahmeteile in Gestalt von Mitnehmern aufweist, die in Abständen an einem Förderer angeordnet sind, der einen vertikalen und einen horizontalen Bahnabschnitt durchläuft. Der jeweils auf der Plattform liegende Windelstapel wird von einem durch Schlitze der Plattform durchlaufenden Mitnehmer ergriffen, längs des vertikalen Bahnabschnitts nach oben transportiert und dann beim Übergang auf den horizontalen Bahnabschnitt hochkant gestellt, worauf er an einem beweglichen Anschlag zur Anlage gebracht und der Mitnehmer außer Eingriff mit dem Stapel abgesenkt wird. Der an dem Anschlag anliegende Stapel wird - gegebenenfalls gemeinsam mit einem nachfolgend angelieferten Stapel - durch die in Gestalt eines Schiebers ausgebildete Ausstoßvorrichtung sodann in einen an der Weiterverarbeitungsstation angeordneten Karton eingeschoben. Der Transport der Windelstapel in die Übergabestation und die Aufgabe der Stapel auf die Plattform der Schwenkvorrichtung mittels Schiebern bedingt eine Beschränkung der maximal möglichen Arbeitsgeschwindigkeit, weil die Windelstapel nicht nur mehrfach umgelenkt, sondern vorübergehend stillgesetzt und sodann wieder beschleunigt werden müssen.

Aufgabe der Erfindung ist es deshalb, eine Übergabevorrichtung zu schaffen, die es bei großer Betriebssicherheit gestattet, eine hohe Arbeitsgeschwindigkeit zu erzielen.

Zur Lösung dieser Aufgabe ist die eingangs genannte Vorrichtung erfindungsgemäß dadurch gekennzeichnet, daß die Transportvorrichtung ein kontinuierlich umlaufendes Fördermittel aufweist, das in festen gegenseitigen Abständen paarweise angeordnete Mitnehmer trägt, zwischen denen jeweils ein Gegenstand oder eine Gegenstandsgruppe gehaltert ist, daß das Aufnahmeteil als an zwei gegenüberliegenden Randseiten offener Aufnahmebecher von im wesentlichen U-förmiger Querschnittsgestalt ausgebildet ist, der in der Aufnahmestellung seitlich neben der Transportvorrichtung steht, daß die Einstoßvorrichtung der Schwenkvorrichtung gegenüberliegend auf der anderen Seite der Transportvorrichtung angeordnet ist und daß das Einstoßteil schnellhubig bewegt ist und die Abstände der Mitnehmer jedes Mitnehmerpaares sowie die Abmessungen des Einstoßteiles derart gewählt sind, daß die Mitnehmer bei zwischen sie eingeführtem Einstoßteil eine die hin- und hergehende Hubbewegung des Einstoßteiles erlaubende seitliche Bewegung ausführen können.

Das kontinuierlich umlaufende Fördermittel der Transportvorrichtung erlaubt es, eine hohe Arbeitsgeschwindigkeit zu erzielen, weil die Gegenstände oder Gegenstandsgruppen bei weiterlaufendem Fördermittel durch die Einstoßvorrichtung in den in der Aufnahmestellung stehenden Aufnahmebecher eingeschoben werden. Dabei werden weiche Gegenstände, bspw. Damenbinden, gleichzeitig etwas komprimiert. Die Bewegung des Einstoßteiles ist so schnellhubig, daß bei dem gewählten Abstand der Mitnehmer jedes Mitnehmerpaares sowie den gewählten Abmessungen des Einstoßteiles eine Behinderung der Transportbewegung der Mitnehmer durch den Einstoßvorgang ausgeschlossen ist.

Der Aufnahmebecher kann wenigstens eine Ansaugöffnung für den in ihn eingebrachten Gegenstand bzw. die eingebrachte Gegenstandsgruppe aufweisen, wobei die Ansaugöffnung mit einer Unterdruckquelle verbunden ist. Auf diese Weise ist es möglich, den Gegenstand bzw. die Gegenstandsgruppe bei der Aufnahme in dem Aufnahmebecher festzusaugen und damit auf besonders schonende Weise zu ergreifen.

Um insbesondere bei weichen oder sehr schmalen Gegenständen zu vermeiden, daß sich die Mitnehmer mit dem Einstoßteil verklemmen, ist es vorteilhaft, wenn die Mitnehmer jedes Mitnehmerpaares auf ihrer Innenseite jeweils quer zur Transportrichtung verlaufende Führungen aufweisen, in die an dem Einstoßteil vorhandene Führungsteile eingreifen. Abhängig von der Art der zu verarbeitenden Gegenstände kann das Einstoßteil eine Einstoßfläche aufweisen, in deren Bereich die Führungsteile angeordnet sind. In ähnlicher Weise kann der Aufnahmebecher auf der Innenseite im Bereiche seiner einander gegenüberliegenden Seitenwände längsverlaufende Führungen tragen, in die Führungsteile der Ausstoßvorrichtung eingreifen. Diese Führungen und Führungsteile können durch zusammenwirkende Führungsnuten und Führungsnasen gebildet sein.

Auch ist es vorteilhaft, wenn die Vorrichtung eine die Gegenstände oder Gegenstandsgruppen aufnehmende, anschließend an den hochgeschwenkten Aufnahmebecher angeordnete, in Eingaberichtung verlaufende Eingaberinne aufweist, in der die Gegenstände dann in Gestalt einer Reihe dem Eingang der Weiterverarbeitungsmaschine zugeführt werden.

Bei sehr hoher Arbeitsgeschwindigkeit der Herstellungsmaschine und entsprechend großer Fördergeschwindigkeit der Transportvorrichtung muß Vorsorge getroffen werden, daß trotzdem für den Einstoßvorgang in der Übergabestation ausreichend Zeit zur Verfügung steht. Zu diesem Zwecke kann das Fördermittel mit ungleichförmiger Geschwindigkeit angetrieben sein, wobei die Mitnehmerpaare während ihres Durchganges durch die Übergabestation mit einer geringeren Geschwindigkeit bewegt sind. In einer praktischen Ausführungsform kann dieser ungleichförmige Antrieb des Fördermittels bspw. über ein Ellipsengetriebe erfolgen.

In der Zeichnung ist ein Ausführungsbeispiel des Gegenstandes der Erfindung schematisch dargestellt. Es zeigen
Figur 1 eine Vorrichtung gemäß der Erfindung in perspektivischer Darstellung,
Figur 2 den in der Übergabestellung stehenden Aufnahmebecher der Vorrichtung nach Figur 1 in einer Seitenansicht und
Figur 3 ein in der Übergabestation stehendes Mitnehmerpaar der Vorrichtung nach Figur 1 in einer Seitenansicht.

Die in Figur 1 dargestellte Übergabevorrichtung weist eine Transportvorrichtung 1 auf, die ein Fördermittel in Gestalt eines über eine Umlenkscheibe 2 geführten endlosen Riemens oder einer endlosen Kette 3 aufweist. An der Kette 3 sind in festen vorbestimmten Abständen jeweils paarweise einander zugeordnete leistenartige Mitnehmer 4 befestigt, die auf einer Führungsbahn 5 gleiten.

Das Fördermittel 3 ist synchron mit einer nicht weiter dargestellten Herstellungsmaschine angetrieben, von der es in einer durch einen Pfeil 6 angedeuteten Transportrichtung Gegenstandsgruppen 7 herantransportiert, die im vorliegenden Falle aus einer vorbestimmten Anzahl stirnseitig auf der Führungsbahn 5 aufstehenden und flachseitig aneinanderliegend gestapelten Damenbinden bestehen. Jede Gegenstandsgruppe 7 ist jeweils zwischen einem Mitnehmerpaar 4 reibschlüssig gehaltert.

Die Gegenstandsgruppen 7 werden von den Mitnehmern 4 aufeinanderfolgend in eine Übergabestation 8 transportiert, in der eine Schwenkvorrichtung 9 seitlich neben der Transporteinrichtung 1 angeordnet ist. Die Schwenkvorrichtung 9 weist einen um eine in Lagerböcken 10 drehbar gelagerte Schwenkachse 11 schwenkbaren Schwenkarm 12 auf, der endseitig einen Aufnhamebecher 13 trägt. Der Aufnahmebecher 13 ist im wesentlichen in Gestalt eines randoffenen Rinnenabschnittes von U-förmiger Querschnittsgestalt ausgebildet. Er kann durch den Schwenkarm 12 zwischen der in Figur 1 mit voll ausgezogenen Linien dargestellten Aufnahmestellung und einer um 90° dagegen verdrehten, gestrichelt veranschaulichten Übergabestellung verschwenkt werden.

Der nicht weiter veranschaulichte Antrieb der Schwenkvorrichtung 9 ist dabei mit der Bewegung des Fördermittels 3 zwangsläufig derart gekuppelt, daß die Verschwenkung des Schwenkarmes 12 und damit des Aufnahmebehälters 13 in Abhängigkeit von den in der Aufnahmestation 8 jeweils eintreffenden Mitnehmerpaaren 4 erfolgt, wie dies im einzelnen noch erläutert werden wird.

Auf der dem in der Aufnahmestellung stehenden Aufnahmebecher 13 gegenüberliegenden Seite der Transportvorrichtung 1 ist eine Einstoßvorrichtung 14 mit einem in Richtung der Pfeile 15 quer zu der Transportrichtung 6 schnellhubig hin- und herverschieblichen Einstoßteil 16 angeordnet. Das Einstoßteil 16 ist ein stirnseitig eine Einschiebplatte 17 tragender Stößel, der pneumatisch oder elektromechanisch bewegt werden kann und dessen Hub derart bemessen ist, daß er aus der in Figur 1 dargestellten Ruhestellung bis zu der Berandung der Seitenwände des Aufnahmebechers 13 mit seiner Einschiebplatte 17 vorschiebbar ist.

Wie insbesondere aus Figur 3 zu ersehen, sind die Mitnehmer 4 eines Mitnehmerpaares auf ihrer Innenseite jeweils mit quer zu der Transportrichtung 6 und damit in Richtung der Pfeile 15 der Einstoßvorrichtung 14 verlaufenden Führungsnuten 18 ausgebildet, während die Einschiebplatte 17 der Einstoßvorrichtung 14 seitlich entsprechende Führungsnasen 19 trägt.

Die Abmessungen der Einschiebplatte 17 und der Führungsnuten 18 sowie der Führungsnasen 19 sind derart gewählt, daß die Mitnehmer 4 bei zwischen sie eingeführter Einschiebplatte 17 eine gewisse seitliche Bewegung ausführen können, die für die Einschiebplatte 17 ausreicht, ihre hin-und hergehende Hubbewegung auszuführen, ohne seitlich an einen der Mitnehmer 4 anzulaufen. Die Führungsnasen 19 sind so lang, daß sie bei zwischen den Mitnehmern 4 befindlicher Einschiebplatte 17 in die Führungsnuten hineinragen, d. h. den Innenumriß des Mitnehmerpaares 4 übergreifen.

Bei dem dargestellten Ausführungsbeispiel ist die Anordnung derart getroffen, daß die Mitnehmer 4 auch auf ihrer Außenseite mit entsprechenden Führungsnuten 18a versehen sind. Damit können ohne Leerzwischenräume Gegenstandsgruppen 7 aufeinanderfolgend zwischen den Mitnehmern 4 gehaltert werden.

In der durch den in die gestrichelt dargestellte Übergabestellung hochgeschwenkten Aufnahmebecher 13 definierten Übergabeebene ist anschließend an den Aufnahmebecher 13 eine Eingaberinne 20 angeordnet, die zu einer nicht weiter dargestellten Weiterverarbeitungsmaschine, beispielsweise einer Beutelpackmaschine, führt. In Fluchtrichtung der Eingaberinne 20 ist eine Ausstoßvorrichtung 21 vorgesehen, die einen in Richtung der Pfeile 22 hin- und herbeweglichen Ausstoßstößel 23 aufweist, der stirnseitig mit zwei Führungsnasen 24 versehen ist, welche in der aus Figur 2 ersichtlichen Weise in längsverlaufende Führungsnuten 25 auf der Innenseite der Seitenwände 26 des in der Übergabestellung stehenden Aufnahmebechers 13 eingreifen können.

Schließlich ist der Aufnahmebecher im Bereiche seiner Rückseite mit einer schlitzartigen Saugöffnung 27 ausgebildet, an die ein Saugkanal 28 angeschlossen ist, der zu einer nicht weiter dargestellten Unterdruckquelle führt.

Die insoweit beschriebene Vorrichtung arbeitet wie folgt :
Die von der Herstellungsmaschine zwischen jeweils ein Mitnehmerpaar eingefügten Gegenstandsgruppen 7 werden von dem Fördermittel 3 aufeinanderfolgend in die Übergabestation 8 eingeführt. Sowie ein Mitnehmerpaar 4 auf den in der Aufnahmestellung stehenden Aufnahmebecher 13 ausgerichtet ist, schiebt der in zwangsläufiger Abhängigkeit von der Bewegung des Fördermittels 3 gesteuerte Einschiebstößel 16 die Gegenstandsgruppe in den Aufnahmebecher 13 ein, wo sie über die Saugöffnung 27 festgesaugt wird. Da, wie bereits erläutert, die Führungsnasen 19 bei dieser Einschubbewegung die Berandung der Führungsnuten 18 der Mitnehmer 4 überdecken, können sich seitlich keine Gegenstände verklemmen, während andererseits die Mitnehmer wegen des vorhandenen seitlichen Spiels ihre Transportbewegung fortsetzen können.
Bei hoher Transportgeschwindigkeit der Transportvorrichtung 1 kann die Anordnung auch derart getroffen sein, daß das Fördermittel 3 beispielsweise von einem Ellipsengetriebe mit ungleichförmiger Geschwindigkeit angetrieben ist, derart, daß die Mitnehmerpaare 4 während ihres Durchganges durch die Übergabestation 8 mit geringerer Geschwindigkeit bewegt sind oder kurzzeitig verweilen, um dem Enschiebstößel 16 Gelegenheit zu geben, seinen Arbeitshub auszuführen, ohne seitlich an die Mitnehmer anzulaufen.
Die in dem Aufnahmebecher 13 festgesaugte Gegenstandsgruppe 7 wird von der Schwenkvorrichtung 9 mit dem Aufnahmebecher 13 in die in Figur 1 gestrichelt dargestellte Übergabestellung überführt, in der der Aufnahmebecher 13 auf die Eingaberinne 20 ausgerichtet ist. Sowie der Aufnahmebecher 13 diese Stellung erreicht hat, schiebt der Ausstoßstößel 23 die in dem Aufnahmebecher 13 enthaltene Gegenstandsgruppe 7 in die Eingaberinne 20 ein. Damit bildet sich in der Eingaberinne 20 eine Reihe aufeinanderfolgender Gegenstandsgruppen 7, die der Weiterverarbeitungsmaschine zugeführt wird. Die in die Führungsnuten 25 des Aufnahmebechers 13 eingreifenden Führungsnasen 24 gewährleisten, daß beim Ausstoßen der Gegenstandsgruppe 7 aus dem Aufnahmebcher 13 auch die randseitig liegenden flachen Gegenstände einwandfrei mitgenommen werden.
Die Synchronisation der Bewegungen der Ausstoßvorrichtung 21, der Schwenkvorrichtung 9 und der Einstoßvorrichtung 14 geschieht in an sich bekannter Weise abhängig von den verwendeten Bauelementen.
Bei dem beschriebenen Ausführungsbeispiel wird der Aufnahmebecher 13 zwischen der Aufnahmestellung und der Übergabestellung um einen Winkel von 90° verschwenkt, weil die Mitnehmer 4 und die Gegenstandsgruppen 7 vertikal angeordnet sind und die Eingaberinne 20 in einer Horizontalebene liegt.
Es sind auch Ausführungsformen denkbar, bei denen der Verschwenkwinkel des Aufnahmebechers 13 einen von 90° abweichenden Wert aufweist. So gibt es z. B. Fälle, bei denen die Mitnehmer 4 gegenüber der Vertikalen zur Seite geneigt und paarweise miteinander durch eine Wand verbunden oder taschenartig ausgebildet sind, wobei durch die Neigung erreicht wird, daß die eingelegten Gegenstände unter Schwerkraftwirkung an der Verbindungswand oder auf dem Taschenboden gehalten sind. Der Aufnahmebecher nimmt unter diesen Umständen in der Übergabestation 8 eine Aufnahmestellung ein, in der er parallel zu den geneigten Mitnehmern ausgerichtet ist, was bedeutet, daß er gegenüber der Vertikalen ebenfalls entsprechend verschwenkt ist.
In ähnlicher Weise kann auch die Übergabeebene, in der die Eingaberinne 20 verläuft, gegenüber der Horizontalen geneigt sein, wenn dies mit Rücksicht auf den Weitertransport der übergebenen Gegenstände oder die Eingabeverhältnisse bei der Weiterverarbeitungsmaschine erforderlich ist.

## Patentansprüche

1. Vorrichtung zur geordneten Übergabe von in einer vorbestimmten Transportrichtung in Abständen aufeinanderfolgend herangeführten Gegenständen oder Gegenstandsgruppen (7) an eine Weiterverarbeitungsstation, mit einer die Gegenstände einzeln oder gruppenweise in der Transportrichtung in eine Übergabestation (8) transportierenden Transportvorrichtung (1), der in der Übergabestation eine im Takt der ankommenden Gegenstände oder Gegenstandsgruppen (7) arbeitende Schwenkvorrichtung (9) nachgeordnet ist, der die einzelnen Gegenstände oder Gegenstandsgruppen (7) durch ein taktweise in fester Abhängigkeit von der Bewegung der Schwenkvorrichtung (9) arbeitendes Einstoßteil (16) einer Einstoßvorrichtung (14) zuführbar sind und durch die die einzelnen zugeführten Gegenstände oder Gegenstandsgruppen (7) jeweils mittels eines in einer Aufnahmestellung stehenden Aufnahmeteiles (13) ergreifbar und um 90° in eine Übergabestellung hochschwenkbar sind, sowie mit einer in fester taktweiser Abhängigkeit von der Bewegung der Schwenkvorrichtung (9) angetriebenen Ausstoßvorrichtung (21), durch die die in der Übergabestellung stehenden Gegenstände oder Gegenstandsgruppen (7) aus dem Aufnahmeteil (13) der Schwenkvorrichtung (9) in einer Eingaberichtung für die Weiterverarbeitungsstation ausstoßbar sind, dadurch gekennzeichnet, daß die Transportvorrichtung (1) ein kontinuierlich umlaufendes Fördermittel (3) aufweist, das in festen gegenseitigen Abständen paarweise angeordnete Mitnehmer (4) trägt, zwischen denen jeweils ein Gegenstand oder eine Gegenstandsgruppe (7) gehaltert ist, daß das Aufnahmeteil als an zwei gegenüberliegenden Randseiten offener Aufnahmebecher (13) von im wesentlichen U-förmiger Querschnittsgestalt ausgebildet ist, der in der Aufnahmestellung seitlich neben der Transportvorrichtung (1) steht, daß die Einstoßvorrichtung (14) der Schwenkvorrichtung (9) gegenüberliegend auf der anderen Seite der Transportvorrichtung (1) angeordnet ist und daß das Einstoßteil (16) schnellhubig bewegt ist und die Abstände der Mitnehmer (4) jedes Mitnehmerpaares sowie die Abmessungen des Einstoßteiles (16) derart gewählt sind, daß die Mitnehmer (4) bei zwischen sie eingeführtem Einstoßteil (16) eine die hin- und hergehende Hubbewegung des Einstoßteiles (16) erlaubende seitliche Bewegung ausführen können.

2. Vorrichtung nach Anspruch 1, dadurch gekennzeichnet, daß der Aufnahmebecher (13) wenigstens eine Ansaugöffnung (27) für den in ihn eingebrachten Gegenstand bzw. die eingebrachte Gegenstandsgruppe (7) aufweist, und daß die Ansaugöffnung (27) mit einer Unterdruckquelle verbunden ist.

3. Vorrichtung nach Anspruch 1 oder 2, dadurch gekennzeichnet, daß die Mitnehmer (4) jedes Mitnehmerpaares auf ihrer Innenseite jeweils quer zur Transportrichtung verlaufende Führungen (18) aufweisen, in die an dem Einstoßteil (16, 17) vorhandene Führungsteile (19) eingreifen.

4. Vorrichtung nach Anspruch 3, dadurch gekennzeichnet, daß das Einstoßteil eine Einstoßfläche (17) aufweist, in deren Bereich die Führungsteile (19) angeordnet sind.

5. Vorrichtung nach einem der vorhergehenden Ansprüche, dadurch gekennzeichnet, daß der Aufnahmebecher (13) auf der Innenseite im Bereiche seiner einander gegenüberliegenden Seitenwände (26) längsverlaufende Führungen (25) aufweist, in die Führungsteile (24) der Ausstoßvorrichtung (21) eingreifen.

6. Vorrichtung nach Anspruch 3 oder 5, dadurch gekennzeichnet, daß die Führungen (18 ; 25) und die Führungsteile (19 ; 24) durch zusammenwirkende Führungsnuten und Führungsnasen gebildet sind.

7. Vorrichtung nach einem der vorhergehenden Ansprüche, dadurch gekennzeichnet, daß sie eine die Gegenstände oder die Gegenstandsgruppen (7) aufnehmende, anschließend an den hochgeschwenkten Aufnahmebecher (13) angeordnete, in Eingaberichtung verlaufende Eingaberinne (20) aufweist.

8. Vorrichtung nach einem der vorhergehenden Ansprüche, dadurch gekennzeichnet, daß das Fördermittel (3) mit ungleichförmiger Geschwindigkeit angetrieben ist und die Mitnehmerpaare (4) während ihres Durchgangs durch die Übergabestation (8) mit einer geringeren Geschwindigkeit bewegt sind.

9. Vorrichtung nach einem der vorhergehenden Ansprüche, dadurch gekennzeichnet, daß der Aufnahmebecher (13) in der Aufnahmestellung parallel zu den jeweils zugeordneten Mitnehmern (4) ausgerichtet ist.

## Claims

1. A device for the orderly transfer to a processing station of objects of groups of objects (7) fed to the device in spaced succession, comprising transport means (1) conveying the objects individually or in groups along the feeding direction into a transfer station (8), the transport means (1) being followed at the transfer station by a swing mechanism (9) which operates in synchronism with the arrival of the objects or groups of objects (7), to which individual objects or groups of objects (7) can be fed by a pusher element (16) of a pusher device (14) operating in strict synchronism with the movement of the swing mechanism (9), and by which the individual objects or groups of objects (7) can be picked up by means of a pick-up element (13) in the receiving position and then pivoted upwardly by 90° into a transfer position, and comprising further an ejector device (21) which is driven in strict synchronism with the movement of the swing device (9) and by which the objects or groups of objects (7) can be ejected from the pick-up element (13) of the swing device (9) in the transfer position in a charging direction for the processing station, characterized in that the transport means (1) comprises a continuously running conveyor element (3) provided with pairs of carrier elements arranged at a fixed spacing relative to each other and carrying between them one object or group of objects (7) each, that the pick-up element takes the form of a receiving cup (13) which is open on two sides and exhibits a substantially U-shaped cross-section and which in its receiving position is arranged laterally of the transport means (1), that the pusher device (14) of the swing device (9) is provided on the side of the transport device (1) opposite the receiving cup, and that the pusher part (16) moves at high speed, the spacing between the carrier elements (4) of each pair of carriers and the dimensions of the pusher element (16) being selected in such a manner that when the pusher element (16) occupies the position between the carrier elements (4), the latter can perform a lateral movement permitting the pusher element (16) to perform its reciprocating movement.

2. A device in accordance with claim 1, characterized in that the receiving cup (13) comprises at least one intake opening (27) for the object or groups of objects (7) fed into it and that the intake opening (27) is connected to a vacuum source.

3. A device in accordance with claim 1 or 2 characterized in that the individual carrier elements (4) of each pair of carrier elements are provided on their insides with guides (18) extending crosswise to the feeding direction, for engagement by the guide elements (19) provided on the pusher element (16, 17).

4. A device in accordance with claim 3, characterized in that the pusher element comprises a pusher surface (17) and that the guide elements (19) are arranged in the area of the said surface.

5. A device in accordance with any of the preceding claims, characterized in that the inside of the receiving cup (13) is provided in the area of its opposite side walls (26) with guides (25) extending in the longitudinal direction, for engagement by the guide elements (24) of the ejector device (21).

6. A device in accordance with claim 3 or 5, characterized in that the guides (18 ; 25) and the guide elements (19 ; 24) take the form of coacting grooves and guide strips.

7. A device in accordance with any of the preceding claims, characterized in that it comprises a feed chute (20) extending in the feed direction and arranged adjacent the receiving cup (13) when the latter is in its raised position, for receiving the objects or groups of objects (7).

8. A device in accordance with any of the preceding claims, characterized in that the conveyor element (13) is driven at variable speed, and that the pairs of carrier elements (4) move at a reduced speed when passing the transfer station (8).

9. A device in accordance with any of the preceding claims, characterized in that in the receiving position the receiving cup (13) is aligned in parallel to the respective coacting carrier elements (4).

## Revendications

1. Dispositif de transmission ordonnée d'objets ou de groupes d'objets (7), amenés consécutivement en suivant une direction prédéterminée, à un poste assurant la passe suivante de traitement, comprenant un dispositif de transport (1) qui amène les objets soit par un, soit par paquets, à un poste de transfert (8), et auquel succède un mécanisme basculeur (9) fonctionnant en phase avec les arrivées d'objets ou de groupes d'objets (7), les objets ou groupes d'objets (7) pouvant être amenés à ce mécanisme basculeur par le piston (16) d'un dispositif d'introduction (14) asservi aux mouvements du mécanisme basculeur (9) et ensuite repris par un organe récepteur se trouvant en position de réception (13), puis basculés selon un angle de 90° vers le haut (position de transfert), un dispositif d'évacuation (21), qui suit les mouvements du mécanisme basculeur (9), assurant l'éjection des objets ou groupes d'objets (7) se trouvant en position de transfert de l'organe récepteur (13) du mécanisme basculeur (9) vers le poste assurant la passe suivante de traitement, caractérisé par le fait : que le dispositif de transport (1) est constitué par un organe transporteur continu (3) portant à intervalles fixes des couples de palettes d'entraînement (4) entre lesquelles est maintenu l'objet ou le groupe d'objets (7) ; que l'organe récepteur est constitué par deux flasques latérales de godets récepteurs (13) ouverts, à section essentiellement en U, et qui en position de réception se trouvent sur le côté du dispositif de transport (1) ; et que le piston d'introduction (16), à mouvement rapide, les intervalles entre palettes d'entraînement (4) de chaque couple ainsi que les dimensions du piston (16) sont conçus de manière que les palettes (4) puissent décrire un mouvement latéral permettant au piston (16) d'effectuer la totalité de son mouvement alternatif entre deux passages de palettes successives.

2. Dispositif selon revendication 1, caractérisé par le fait que le godet récepteur (13) présente au moins un orifice d'aspiration (27) pour l'objet ou le groupe d'objets (7) qui y a été préalablement introduit, cet orifice (27) étant relié à un raccord à dépression.

3. Dispositif selon revendication 1 ou 2, caractérisé par le fait que les palettes d'entraînement (4) de chaque couple portent sur leurs faces internes des cannelures perpendiculaires à la direction du déplacement (18), et dans lesquelles viennent s'engager les bossages (19) ménagés sur le piston d'introduction (16, 17).

4. Dispositif selon revendication 3, caractérisé par le fait que le piston d'introduction porte une palette (17) portant les bossages (19).

5. Dispositif selon une des revendications précédentes, caractérisé par le fait que le godet récepteur (13) porte sur les faces internes de ses parois opposées (26) des cannelures de guidage longitudinales (25) dans lesquelles viennent s'engager les doigts de guidage (24) du dispositif d'évacuation (21).

6. Dispositif selon revendication 3 ou 5, caractérisé par le fait que les cannelures de guidage (18 ; 25) et les pièces de guidage (19 ; 24) sont constituées par saignées et des doigts homologues.

7. Dispositif selon une des revendications précédentes, caractérisé par le fait qu'il comporte une goulotte d'introduction (20) parallèle à la direction d'introduction, disposée immédiatement à la suite du godet récepteur (13) en position relevée et recevant les objets ou groupes d'objets (7).

8. Dispositif selon une des revendications précédentes, caractérisé par le fait que l'organe transporteur (3) se déplace à vitesse non uniforme, la vitesse des couples de palettes d'entraînement (4) étant réduite pendant leur traversée du poste de transfert (8).

9. Dispositif selon une des revendications précédentes, caractérisé par le fait qu'en position de réception le godet récepteur (13) est orienté parallèlement aux palettes d'entraînement correspondantes (4).
